# EUROPÄISCHE PATENTSCHRIFT

(11) **EP 2 918 843 B1**
(45) Veröffentlichungstag und Bekanntmachung des Hinweises auf die Patenterteilung: **28.10.2020**
(21) Anmeldenummer: 15157292.2
(22) Anmeldetag: 03.03.2015
(51) Int. Cl.: F04D 19/04, F04D 29/08, F04D 29/60, F04D 29/66

(54) **VAKUUMPUMPEN-DÄMPFER**
VACUUM PUMP DAMPER
AMORTISSEUR POUR POMPES À VIDE

(30) Priorität: 14.03.2014 DE 102014103510
(43) Veröffentlichungstag der Anmeldung: 16.09.2015
(73) Patentinhaber: PFEIFFER VACUUM GMBH, 35614 Asslar (DE)
(72) Erfinder: Stoll, Tobias, 35644 Hohenahr (DE); Schweighöfer, Michael, 35641 Schöffengrund (DE)
(74) Vertreter: Manitz Finsterwald Patent- und Rechtsanwaltspartnerschaft mbB

(56) Entgegenhaltungen:
- EP-A1- 1 837 521
- EP-A1- 2 410 184
- EP-A2- 2 290 242
- WO-A1-2005/095798
- US-A- 5 516 122
- US-A1- 2010 178 183

## Beschreibung

Die vorliegende Erfindung betrifft einen Vakuumpumpen-Dämpfer zur vakuumdichten Verbindung einer Vakuumpumpe mit einem Rezipienten gemäß dem Oberbegriff des Anspruchs 1, wie beispielweise aus der EP 1 837 521 A1 bekannt. Ein der Art nach im Wesentlichen vergleichbarer Vakuumpumpen-Dämpfer wird ferner in der WO 2005/095798 A1 beschrieben.

Ferner betrifft die Erfindung eine Vakuumpumpe sowie ein System aus einer Vakuumpumpe, einem Rezipienten und einem Dämpfer.

Vakuumpumpen mit entsprechenden Dämpfern sind grundsätzlich bekannt.

DE 10 2004 044 775 A1 betrifft einen Vakuumpumpen-Schwingungsdämpfer mit einem elastischen Dämpfungsring, der axial zwischen einem Dichtungsring einer Vakuumpumpe und einem Dichtungsring einer Vakuumvorrichtung angeordnet ist. Der Schwingungsdämpfer umfasst zudem eine nicht-elastische Dichtungshülse radial innenseitig der Dichtungsringe.

Ferner ist aus EP 1 270 949 A1 eine Vakuumpumpe mit einem Adapter zur Dämpfung bekannt. Die Dämpfung erfolgt mittels eines elastischen Bauteils sowie eines zylindrischen Balgs.

Nachteilig an diesen Dämpfern ist, dass diese komplex aufgebaut sind. Die Herstellung ist somit mit hohen Kosten verbunden. Auch sind diese Dämpfer vergleichsweise störungsanfällig und wartungsintensiv.

Es ist eine Aufgabe der Erfindung, auf einfache und kostengünstige Weise eine, insbesondere schwingungsentkoppelte und gleichzeitig elektrisch entkoppelte, vakuumdichte Verbindung zwischen einer Vakuumpumpe und einem Rezipienten zu schaffen.

Die Lösung dieser Aufgabe erfolgt durch die Vorrichtung mit den Merkmalen des unabhängigen Anspruchs 1.

Erfindungsgemäß verbindet ein Vakuumpumpen-Dämpfer einen ersten und einen zweiten Flansch, wobei der erste Flansch mit der Vakuumpumpe und der zweite Flansch mit dem Rezipienten, insbesondere mittelbar oder unmittelbar, verbunden oder verbindbar ist. Bei der Vakuumpumpe kann es sich beispielsweise um eine Turbopumpe handeln.

Der Begriff "Flansch" umfasst nicht nur Auskragungen, sondern auch beispielsweise wie auch immer geformte Endabschnitte der Vakuumpumpe bzw. des Rezipienten.

Beispielsweise kann der erste Flansch insbesondere einen Teil der Vakuumpumpe bilden. Auch der zweite Flansch kann einen Teil des Rezipienten bilden. Die Flansche können insbesondere einstückig mit der Vakuumpumpe bzw. dem Rezipienten ausgebildet sein.

Als Beispiel, das nicht zu der Erfindung gehört, ist es jedoch auch möglich, dass der Vakuumpumpen-Dämpfer als Adapter ausgebildet ist. Der Vakuumpumpen-Dämpfer kann beispielsweise ein schwingungsdämpfendes und/oder elektrisch isolierendes Zwischenstück zwischen einer Vakuumpumpe und einem Rezipienten bilden. Dazu kann der Vakuumpumpen-Dämpfer insbesondere an gegenüberliegenden Seiten jeweils einen herkömmlichen Standard-Flansch aufweisen, welcher jeweils mit einem herkömmlichen Standard-Flansch einer Vakuumpumpe und/oder eines Rezipienten verbunden werden kann. Die Standard-Flansche des Vakuumpumpen-Dämpfers und der Vakuumpumpe bzw. des Rezipienten können beispielsweise miteinander verschraubt werden.

Ein derartiger Adapter kann insbesondere mehrteilig ausgebildet sein, wobei ein erstes Adapterteil den ersten Flansch sowie einen Standard-Flansch zur Verbindung mit der Vakuumpumpe aufweisen kann. Das zweite Adapterteil kann den zweiten Flansch sowie einen Standard-Flansch zur Verbindung mit dem Rezipienten aufweisen.

Auch ist es möglich, dass beispielsweise der erste Flansch fest mit der Vakuumpumpe verbunden ist, während der zweite Flansch lediglich mittelbar, insbesondere über einen Standard-Flansch, mit dem Rezipienten verbindbar ist. Ferner kann auch der zweite Flansch fest mit dem Rezipienten verbunden sein, während der erste Flansch lediglich mittelbar, insbesondere über einen Standard-Flansch, mit der Vakuumpumpe verbindbar ist.

Der Vakuumpumpen-Dämpfer umfasst erfindungsgemäß zumindest ein Entkopplungsorgan, das unmittelbar zwischen einander zugewandten Flanschseiten des ersten und des zweiten Flansches angeordnet ist.

Die Flansche sind also insbesondere derart ausgebildet, dass ohne das Entkopplungsorgan die beiden Flanschseiten flächig aneinander anliegen würden. Vorzugsweise sind die Flanschseiten bei bestimmungsgemäßer Relativanordnung zumindest im Wesentlichen eben ausgebildet und/oder parallel zueinander orientiert.

Der erfindungsgemäße Vakuumpumpen-Dämpfer umfasst ferner zumindest ein Befestigungselement, mit dem der erste und der zweite Flansch miteinander verbunden oder verbindbar sind. Vorzugsweise sind mehrere, insbesondere mindestens vier, Befestigungselemente vorgesehen, welche bevorzugt gleichmäßig um den Umfang der Flansche verteilt angeordnet sind. Durch das Befestigungselement wird insbesondere die Lage der Vakuumpumpe und des Rezipienten zueinander festgelegt und eine sichere Befestigung gewährleistet.

Von Vorteil ist hier insbesondere, dass das Befestigungselement die Lagefestlegung zwischen Vakuumpumpe und Rezipient sicherstellen, d.h. seitliche Relativbewegungen zuverlässig verhindern kann. Im Bereich des Entkopplungsorgans können daher die Flanschseiten sehr einfach gestaltet sein, da seitliche Relativbewegungen nicht vom Entkopplungsorgan unterbunden werden müssen. Mit anderen Worten erfolgt eine Trennung bzw. Aufteilung der Funktionen "Entkopplung" einerseits und "seitlicher Halt" andererseits.

Das Befestigungselement ist insbesondere derart stabil ausgebildet, dass es die bei einem Crashfall auftretenden Momente aufnehmen kann.

Als Befestigungselement kann beispielsweise eine Schraube, ein Bolzen oder dergleichen verwendet werden.

Das Befestigungselement und die Flansche sind erfindungsgemäß dazu ausgebildet, in einem nicht evakuierten Montagezustand das Entkopplungsorgan derart vakuumdicht vorzuspannen, dass in einem evakuierten Betriebszustand die beiden Flansche mechanisch und/oder elektrisch voneinander entkoppelt sind.

Im nicht evakuierten Montagezustand ist in der Vakuumpumpe und/oder im Rezipienten kein Vakuum enthalten. Der Druck entspricht hierbei insbesondere dem Atmosphärendruck.

Im Montagezustand sind die Vakuumpumpe und der Rezipient durch das Befestigungselement bereits miteinander verbunden, und zwar derart, dass das Entkopplungsorgan von den beiden Flanschen beaufschlagt und somit zwischen den beiden Flanschseiten deformiert und folglich vorgespannt wird. Durch das Entkopplungsorgan sind die Vakuumpumpe und der Rezipient somit bereits im Montagezustand zumindest im Wesentlichen vakuumdicht miteinander verbunden.

Wird nun im Montagezustand die Vakuumpumpe in Betrieb genommen, so wird das Entkopplungsorgan aufgrund des Atmosphärendrucks weiter komprimiert. Je nach Ausgestaltung des Befestigungselementes und eines der Flansche bleibt eine bereits im Montagezustand gegebene Entkoppelung zwischen diesem Flansch und dem Befestigungselement erhalten oder wird diese Entkopplung durch die weitere Komprimierung erst erzielt, indem das Befestigungselement nur noch mit einem der Flansche, insbesondere dem zweiten Flansch, verbunden ist. Insbesondere wird auf diese Weise ein leitender, insbesondere metallischer, Kontakt zwischen den Flanschen vermieden. Die beiden Flansche stehen lediglich über nicht-metallische Bauteile, insbesondere das Entkopplungsorgan, miteinander in Kontakt. Die Flansche sind somit voneinander entkoppelt.

Mittels der Treibfläche spannt das Befestigungselement das ihm zugeordnete Entkopplungselement bereits im Montagezustand vor. Wird nun ein Vakuum erzeugt, so bewegt sich einer der Flansche relativ zum Befestigungselement von der Treibfläche weg. Aufgrund des Atmosphärendrucks kann sich hierbei die Vorspannung des Entkopplungselements reduzieren.
Insbesondere kann das Befestigungselement aufgrund des Entkopplungselements sowohl im nicht evakuierten Montagezustand als auch im evakuierten Betriebszustand mechanisch und/oder elektrisch von dem betreffenden Flansch entkoppelt sein.

Im evakuierten Betriebszustand stehen die beiden Flansche insbesondere lediglich durch das Entkopplungsorgan und das Entkopplungselement, welche vorzugsweise als Elastomere ausgebildet sind, miteinander in Kontakt.

Erfindungsgemäß ist es ferner vorgesehen, dass im evakuierten Betriebszustand die beiden Flansche im Bereich des Befestigungselementes mittelbar miteinander in Kontakt stehen, und zwar über das Befestigungselement und zumindest ein zwischen dem Befestigungselement und einem der Flansche angeordneten Entkopplungselement.

Durch den erfindungsgemäßen Vakuumpumpen-Dämpfer wird auf einfache und kosteneffiziente Weise eine vakuumdichte Verbindung zwischen einer Vakuumpumpe und einem Rezipienten ermöglicht. Ferner wird auch eine Entkopplung zwischen der Vakuumpumpe und dem Rezipienten auf einfache Weise ermöglicht. Besonders vorteilhaft ist, dass keine komplexen und vielteiligen Strukturen zwischen Vakuumpumpe und Rezipient erforderlich sind. Es hat sich überraschend gezeigt, dass es genügt, ein Entkopplungsorgan zwischen den einander zugewandten, insbesondere im Wesentlichen ebenen Flanschseiten sowie eine geeignete, ebenfalls relativ einfach aufgebaute Befestigung vorzusehen, die entweder bereits im Montagezustand eine schwingungstechnische und/oder elektrische Entkopplung zwischen den Flanschen sicherstellt oder bei der sich eine solche Entkopplung beim Übergang in den evakuierten Betriebszustand automatisch einstellt. Damit ist die Herstellung des erfindungsgemäßen Dämpfers sehr einfach und kostengünstig und kann die vakuumdichte Verbindung zwischen Vakuumpumpe und Rezipient auf sehr einfache und zuverlässige Weise realisiert werden.

Weiterbildungen der Erfindung sind auch den abhängigen Ansprüchen zu entnehmen.

Gemäß einer Ausführungsform ist die Flanschseite des ersten und/oder des zweiten Flansches ausschließlich durch eine zumindest im Wesentlichen ebene Ringfläche gebildet. Die Flanschseite umfasst somit insbesondere keine Kanten oder Stufen. Die einander zugewandten Flanschseiten des ersten und des zweiten Flansches sind somit vorzugsweise parallel zueinander orientiert und bilden insbesondere ebene Flächen. Die Herstellung der Flansche ist hierdurch besonders einfach und kostengünstig möglich.

An zumindest einer Flanschseite können grundsätzliche beliebig ausgestaltete Mittel vorgesehen sein, die verhindern, dass sich das insbesondere als ringförmiges Element mit prinzipiell beliebigem Querschnitt ausgebildete Entkopplungsorgan seitlich, insbesondere radial nach innen, relativ zu der Flanschseite bewegt. Derartige Mittel können z.B. durch eine entsprechende Gestaltung der Flanschseite ohne zusätzliche separate Bauteile geschaffen werden. Beispielsweise kann die Flanschseite eine Erhebung oder Stufe umfassen, die zur haltenden Anlage des Entkopplungsorgans dient.

Nach einer Ausführungsform umfasst nur genau eine der Flanschseiten derartige Mittel, z.B. in Form wenigstens einer Nut oder Stufe, welche zur Aufnahme und/oder seitlichen Anlage des Entkopplungsorgans ausgebildet ist. Vorzugsweise ist die andere der Flanschseiten zumindest im Bereich des Entkopplungsorgans eben ausgebildet. Die Herstellung der Flanschseiten und somit der Flansche wird auf diese Weise wesentlich vereinfacht, da nur ein Minimum an Strukturen auf den Flanschseiten vorgesehen werden muss.

Die Nut kann insbesondere rund oder kantig ausgebildet sein, beispielsweise als Rechteckdichtnut. Alternativ kann der Querschnitt der Nut zumindest teilweise von Kreissegmenten gebildet sein. So kann auch bei einem vergleichsweise geringen Anpressdruck eine große Dichtlänge erreicht werden.

Insbesondere kann durch die Nut eine zentrierende Wirkung erzielt werden, wodurch die Positionierung der Flansche bzw. der mit den Flanschen verbundenen Komponenten, d.h. der Vakuumpumpe und des Rezipienten, relativ zueinander vereinfacht wird. So kann die Nut das Entkopplungsorgan in einer gewünschten Position halten, wodurch insbesondere verhindert werden kann, dass das Befestigungselement im Betriebszustand einen metallischen Kontakt zum betreffenden Flansch herstellt.

Insbesondere kann das Entkopplungsorgan an die Ausgestaltungsform der Nut angepasst sein. So kann auch das Entkopplungsorgan beispielsweise einen runden oder rechteckigen Querschnitt aufweisen.

Gemäß einer weiteren Ausführungsform durchdringt das Befestigungselement die Flanschseite des ersten und/oder des zweiten Flansches.

Sowohl der Querschnitt der Nut als auch der Querschnitt des Entkopplungsorgans sind grundsätzlich beliebig.

Nach einer weiteren Ausführungsform ist das Entkopplungsorgan als Dämpfer für mechanische Schwingungen und/oder als elektrischer Isolator ausgebildet. Im evakuierten Betriebszustand ergeben sich somit keinerlei Schwingungsübertragungen. Da im evakuierten Betriebszustand die Vakuumpumpe und der Rezipient lediglich über nicht-metallische Bauteile, insbesondere über das Entkopplungsorgan, miteinander verbunden sind, sind die Vakuumpumpe und der Rezipient voneinander mechanisch sowie elektrisch entkoppelt. Das Schwingungsniveau kann hierbei um einen Faktor von etwa 10 im Vergleich zu einer Anordnung ohne einen Vakuumpumpen-Dämpfer verbessert werden. Da die Geräuschentwicklung sowie die Resonanzanregungen deutlich reduziert werden, können Vakuumpumpen mit einem erfindungsgemäßen Vakuumpumpen-Dämpfer insbesondere auch bei besonders schwingungskritischen Anwendungen wie beispielsweise Massenspektrometersystemen betrieben werden, für die Schwingungen mit Frequenzen im Bereich von 500 bis 2.000 Hz besonders kritisch sind.

Gemäß einer weiteren Ausführungsform umfasst das Entkopplungsorgan zumindest ein Elastomer. Bei dem elastischen Material kann es sich beispielsweise um ein Gummimaterial handeln. Vorzugsweise ist das Entkopplungsorgan als Formelement oder als O-Ring ausgebildet. Hierbei kann es sich insbesondere um einen handelsüblichen O-Ring handeln, wodurch Kosten gespart werden können.

Das Entkopplungsorgan kann beispielsweise in eine Nut der Flanschseite des ersten und/oder des zweiten Flansches eingelegt werden. Auch ist es möglich, dass das Entkopplungsorgan fest mit der Flanschseite des ersten und/oder des zweiten Flansches verbunden ist.

Es können auch mehrere Entkopplungsorgane vorgesehen sein, welche beispielsweise konzentrisch zueinander angeordnet sind.

Wird der Vakuumpumpen-Dämpfer beispielsweise bei so genannten Splitflow-Pumpen eingesetzt, so können mehrere Entkopplungsorgane zwischen den Flanschseiten verpresst sein.

Nach einer weiteren Ausführungsform ist im Montagezustand das Befestigungselement fest mit einem, insbesondere dem zweiten, Flansch verbunden und der andere, insbesondere erste, Flansch ist relativ zu dem Befestigungselement in einer Verbindungsrichtung beweglich. Im Montagezustand kann das Befestigungselement, insbesondere ein Kopfstück des Befestigungselements, somit beispielsweise als Anschlag für einen, insbesondere den ersten, Flansch dienen. Wird nun die Vakuumpumpe in Betrieb genommen, so bewegt sich dieser Flansch aufgrund des Umgebungsdrucks in eine Verbindungsrichtung relativ zum Befestigungselement. Je nach konkreter Ausgestaltung kann das Befestigungselement daraufhin von diesem Flansch entkoppeln oder weiterhin mittelbar mit dem Flansch in Kontakt stehen, ohne dass es zu einer Trennung zwischen diesem Flansch und dem Befestigungselement kommt, wobei aber die mechanische Schwingungsentkoppelung bzw. Vibrationsdämpfung und die elektrische Entkoppelung in jedem Fall gewährleistet sind.

Der Vakuumpumpen-Dämpfer kann insbesondere ein Distanzelement, insbesondere eine Distanzhülse, umfassen. Durch das Distanzelement kann der minimale Abstand zwischen dem ersten und dem zweiten Flansch festgelegt werden.

Vorzugsweise kann die Distanzhülse unterhalb eines Kopfstücks des Befestigungselements, insbesondere eines Schraubenkopfes, angeordnet sein. Alternativ kann auch eine Passschraube als Distanzelement eingesetzt werden.

Aufgrund des Distanzelements kann das Befestigungselement nur bis zu einer bestimmten Position in eine Befestigungsrichtung bewegt werden. Auf diese Weise kann auch bei mehreren Befestigungselementen stets eine gleichmäßige Vorspannung erreicht werden. Insbesondere ist der durch die Befestigungselemente verursachte Druck auf das Entkopplungsorgan stets derselbe.

Das Befestigungselement kann durch den Einsatz eines derartigen Distanzelements insbesondere losdrehsicher vorgespannt werden. Zusätzliche Sicherungen für das Befestigungselement können somit entfallen.

Auch kann durch den vordefinierten Abstand das Verhalten der Schwingungsentkopplung beeinflusst werden.

Nach einer weiteren Ausführungsform ist das am Befestigungselement vorgesehene Entkopplungselement ein Elastomer, das von einer Treibfläche des Befestigungselements beaufschlagt ist. Insbesondere kann es sich bei dem Entkopplungselement um einen O-Ring oder ein Formelement handeln. Die Treibfläche ist hierbei insbesondere eine Unterseite eines Kopfstücks des Befestigungselements.

Alternativ können auch nicht-metallische, insbesondere gummierte, Schrauben oder Formstücke als Befestigungselemente verwendet werden. Ein separates Entkopplungselement für das Befestigungselement ist dann nicht erforderlich.

Gemäß einer Weiterbildung ist das Entkopplungselement, insbesondere mit Hilfe einer Aussparung, einer Unterlegscheibe und/oder eines Formteils, in einer Position unterhalb eines Kopfstücks des Befestigungselements, insbesondere eines Schraubenkopfes, gehalten. Auch kann ein Schraubenkopf beispielsweise einen Bund aufweisen. Das Entkopplungselement ist somit gewissermaßen gekammert. Auf diese Weise wird sichergestellt, dass das Entkopplungselement stets in einer vorgesehenen Position verbleibt, auch wenn beispielsweise Druck auf das Entkopplungselement durch das Befestigungselement ausgeübt wird.

Nach einer weiteren Ausführungsform umfasst das Befestigungselement, insbesondere unterhalb eines Kopfstücks, vorzugsweise eines Schraubenkopfes, eine nicht-ebene, insbesondere konische, Treibfläche. Ein Flansch kann hierbei eine Aussparung oder Senkung für die Treibfläche aufweisen. Insbesondere kann ein Abschnitt des Flansches, welcher mit der Treibfläche zusammenwirkt, eine nicht-ebene, insbesondere konische, Konter-, Gegen- oder Komplementärfläche aufweisen. Die Neigungswinkel dieser Flächen können sich hierbei insbesondere entsprechen. Wird nun der betreffende Flansch nach Inbetriebnahme der Vakuumpumpe relativ zum Befestigungselement in eine Verbindungsrichtung bewegt, so erfolgt eine Entkopplung dieses Flansches von dem Befestigungselement. Eine Entkopplung erfolgt also erst im Betriebszustand durch die Aufeinanderzubewegung der beiden Flansche. Ein Entkopplungselement für das Befestigungselement ist hierbei nicht erforderlich, wenngleich ein solches zusätzlich eingesetzt werden kann.

Die Erfindung betrifft zudem eine Vakuumpumpe, welche mit einem ersten Flansch eines erfindungsgemäßen Vakuumpumpen-Dämpfers verbunden ist.

Die Vakuumpumpe kann mit Hilfe des ersten Flansches mit dem zweiten Flansch verbunden werden. Der zweite Flansch kann hierbei unmittelbar an einem Rezipienten ausgebildet sein oder aber an einem Adapterteil, welches durch einen Standard-Flansch mit dem Rezipienten verbindbar ist.

Die Erfindung betrifft ferner ein System mit einer Vakuumpumpe, einem Rezipienten und einem gemäß der Erfindung ausgebildeten Dämpfer.

Die Erfindung wird im Folgenden beispielhaft unter Bezugnahme auf die Zeichnungen beschrieben. Es zeigen:
- Fig. 1: eine Schnittansicht einer ersten Ausführungsform eines erfindungsgemäßen Vakuumpumpen-Dämpfers,
- Fig. 2: eine vergrößerte Darstellung des Ausschnitts A gemäß Fig. 1, und
- Fig. 3: eine geschnittene Teilansicht einer zweiten Ausführungsform eines erfindungsgemäßen Vakuumpumpen-Dämpfers.

In Fig. 1 ist eine Schnittansicht eines erfindungsgemäßen Vakuumpumpen-Dämpfers dargestellt. Dieser verbindet eine Vakuumpumpe 10 mit einem Rezipienten 12. Bei dem Rezipienten 12 handelt es sich um ein Behältnis, welches evakuiert werden soll. Sowohl die Vakuumpumpe 10 als auch der Rezipient 12 weisen jeweils einen Innenraum 14, 14' sowie eine Wandung 16, 16' auf.

Die Innenräume 14, 14' der Vakuumpumpe 10 und des Rezipienten 12 sind über einen Kanal 18 miteinander verbunden.

An einem oberen Ende der Vakuumpumpe 10 ist ein erster Flansch 20 angeordnet. Der Rezipient 12 weist an seiner Unterseite einen zweiten Flansch 22 auf.

Die Flansche 20, 22 umfassen jeweils sowohl einen vorstehenden, auskragenden Bereich als auch die Stirnflächen der Wandungen 16, 16'.

Der erste Flansch 20 sowie der zweite Flansch 22 umfassen jeweils eine Flanschseite 24, 24', wobei die Flanschseiten 24, 24' bei bestimmungsgemäßer Relativanordnung einander zugewandt sind. Die Flanschseiten 24, 24' sind eben und parallel zueinander orientiert. Unmittelbar zwischen den Flanschseiten 24, 24' ist ein O-Ring 26 mit rechteckigem Querschnitt vorgesehen, welcher ein Entkopplungsorgan bildet.

Der erste Flansch 20 und der zweite Flansch 22 sind mittels mehrerer als Schrauben 28 ausgebildeter Befestigungselemente miteinander verbunden.

Eine vergrößerte Darstellung eines die Schraube 28 umfassenden Abschnitts A gemäß Fig. 1 ist in Fig. 2 dargestellt. Die Schraube 28 weist einen Schraubenkopf 30 sowie einen Schaft 32 auf. Unterhalb des Schraubenkopfes 30 ist eine Unterlegscheibe 33 angeordnet.

Die Schraube 28 ist mit dem zweiten Flansch 22 verschraubt. Unterhalb des Schraubenkopfes 30 ist eine Distanzhülse 36 vorgesehen, um einen festen Abstand zwischen dem Schraubenkopf 30 und dem zweiten Flansch 22 zu definieren.

Von dem ersten Flansch 20 ist die Schraube 28 mechanisch und elektrisch entkoppelt. Zu diesem Zweck ist unterhalb des Schraubenkopfes 30 bzw. unterhalb der Unterlegscheibe 33 ein weiterer O-Ring 34 vorgesehen, welcher als Entkopplungselement für die Schraube 28 dient. Dieses Entkopplungselement 34 ist in einer Aussparung 35 des ersten Flansches 20 angeordnet und wird mithilfe der Unterlegscheibe 33 in einer gewünschten Position gehalten.

Die Unterseite des Schraubenkopfes 30 bzw. der Unterlegscheibe 33 bildet eine Treibfläche 38, welche den O-Ring 34 beaufschlagt.

Um den O-Ring 26 stets in der gewünschten Position zu halten, weist die Flanschseite 24 des ersten Flansches 20 eine Nut 40 mit rechteckiger Querschnittsform auf. Eine alternative Ausgestaltung zeigt Fig. 3. Hier ist die Flanschseite 24' des zweiten Flansches 22 mit einer Stufe 44 versehen, die den hier wiederum einen rechteckigen Querschnitt aufweisenden O-Ring 26 seitlich hält und verhindert, dass der O-Ring 26 sich radial nach innen bewegt. Die jeweils andere Flanschseite 24' (Fig. 2) bzw. 24 (Fig. 3) ist eben ausgeführt.

Seitliche Relativbewegungen der Flansche 20, 22 senkrecht zu einer Mittelachse 46 werden durch die Schrauben 28 (in Fig. 3 nicht dargestellt) unterbunden. Der O-Ring 26 hat keine derartige Haltefunktion.

In einem nicht evakuierten Montagezustand werden die Schrauben 28 am zweiten Flansch 22 festgeschraubt. Dabei werden die O-Ringe 26, 34 durch den entstehenden Druck vorgespannt. Die Schrauben 28 können angezogen werden, bis die Distanzhülsen 36 wirksam werden. Der durch die Distanzhülsen 36 definierte Minimalabstand zwischen den Flanschen 20, 22 und somit die durch die Distanzhülsen 36 vorgegebene Vorspannung des dichtenden O-Rings 26 sind folglich bereits im Montagezustand erreicht.

Die O-Ringe 34 sowie die O-Ringe 26 werden somit stets auf ein vorbestimmtes und vordefiniertes Maß eingedrückt bzw. vorgespannt.

Wird nun die Vakuumpumpe 10 in Betrieb genommen, so bewegt sich der erste Flansch 20 in eine Verbindungsrichtung V in Richtung des zweiten Flansches 22. Die Schraube 28 verbleibt hierbei in der ursprünglichen Position. Durch den Umgebungsdruck wird der O-Ring 26 weiter zusammengedrückt. Der O-Ring 34 kann sich hingegen entspannen. Im evakuierten Betriebszustand sind der erste Flansch 20 und der zweite Flansch 22 folglich lediglich über die O-Ringe 26, 34 miteinander verbunden, stehen hierdurch mittelbar in Kontakt und sind folglich nicht vollständig voneinander separiert.

Da keine metallische Verbindung über die Schraube 28 besteht, sind die beiden Flansche 20, 22 elektrisch voneinander entkoppelt. Ferner ist die Übertragung von Schwingungen zumindest weitgehend unterbunden.

Erfindungsgemäß wird somit auf denkbar einfache, kostengünstige und zuverlässige Weise eine mechanische und/oder elektrische Entkopplung zwischen einer Vakuumpumpe und einem Rezipienten ermöglicht.

### Bezugszeichenliste

- 10: Vakuumpumpe
- 12: Rezipient
- 14, 14': Innenraum
- 16, 16': Wandung
- 18: Kanal
- 20: erster Flansch
- 22: zweiter Flansch
- 24,24': Flanschseite
- 26: O-Ring, Entkopplungsorgan
- 28: Schraube, Befestigungselement
- 30: Schraubenkopf
- 32: Schaft
- 33: Unterlegscheibe
- 34: O-Ring, Entkopplungselement
- 35: Aussparung
- 36: Distanzhülse
- 38: Treibfläche
- 40: Nut
- 42: Gegenfläche
- 44: Stufe
- 46: Mittelachse

- V: Verbindungsrichtung

## Patentansprüche

1. Vakuumpumpen-Dämpfer zur vakuumdichten Verbindung einer Vakuumpumpe (10) mit einem Rezipienten (12), wobei ein erster Flansch (20) mit der Vakuumpumpe (10) und ein zweiter Flansch (22) mit dem Rezipienten (12) verbunden oder verbindbar ist, mit
zumindest einem Entkopplungsorgan (26), das unmittelbar zwischen einander zugewandten Flanschseiten (24, 24') des ersten und des zweiten Flansches (20, 22) angeordnet ist, und
zumindest einem Befestigungselement (28), insbesondere einer Schraube, mit dem der erste und der zweite Flansch (20, 22) miteinander verbunden oder verbindbar sind,
wobei das Befestigungselement (28) und die Flansche (20, 22) dazu ausgebildet sind, in einem nicht evakuierten Montagezustand das Entkopplungsorgan (26) derart vakuumdicht vorzuspannen, dass in einem evakuierten Betriebszustand die beiden Flansche (20, 22) mechanisch und/oder elektrisch voneinander entkoppelt sind, und
wobei am Befestigungselement (28) ein Entkopplungselement (34) vorgesehen ist, das zwischen dem Befestigungselement (28) und einem der Flansche (20, 22) angeordnet und von einer Treibfläche (38) des Befestigungselementes (28) beaufschlagt ist;
wobei im evakuierten Betriebszustand die beiden Flansche (20, 22) im Bereich des Befestigungselementes (28) mittelbar über das Befestigungselement (28) und zumindest das Entkopplungselement (34) miteinander in Kontakt stehen;
**dadurch gekennzeichnet, dass**
das Entkopplungselement (34) bereits in dem nicht evakuierten Montagezustand durch das Befestigungselement (28) vorgespannt ist, wobei die Vorspannung des Entkopplungselements (34) im evakuierten Betriebszustand gegenüber der Vorspannung im nicht evakuierten Montagezustand reduziert ist.

2. Vakuumpumpen-Dämpfer nach Anspruch 1,
**dadurch gekennzeichnet, dass**
die Flanschseite (24, 24') des ersten und/oder des zweiten Flansches (20, 22) ausschließlich durch eine zumindest im Wesentlichen ebene Ringfläche gebildet ist.

3. Vakuumpumpen-Dämpfer nach Anspruch 1 oder 2,
**dadurch gekennzeichnet, dass**
nur genau eine der Flanschseiten (24, 24') eine, insbesondere runde oder kantige, Nut (40) oder Stufe (44) umfasst, welche zur Aufnahme und/oder seitlichen Anlage des Entkopplungsorgans (26) ausgebildet ist, wobei bevorzugt die andere der Flanschseiten (24', 24) zumindest im Bereich des Entkopplungsorgans (26) eben ausgebildet ist.

4. Vakuumpumpen-Dämpfer nach einem der vorhergehenden Ansprüche,
**dadurch gekennzeichnet, dass**
das Befestigungselement (28) die Flanschseite (24, 24') des ersten und/oder des zweiten Flansches (20, 22) durchdringt.

5. Vakuumpumpen-Dämpfer nach einem der vorhergehenden Ansprüche,
**dadurch gekennzeichnet, dass**
das Entkopplungsorgan (26) als Dämpfer für mechanische Schwingungen und/oder als elektrischer Isolator ausgebildet ist.

6. Vakuumpumpen-Dämpfer nach einem der vorhergehenden Ansprüche,
**dadurch gekennzeichnet, dass**
das Entkopplungsorgan (26) zumindest ein, insbesondere als O-Ring ausgebildetes, Elastomer umfasst.

7. Vakuumpumpen-Dämpfer nach einem der vorhergehenden Ansprüche,
**dadurch gekennzeichnet, dass**
im Montagezustand das Befestigungselement (28) fest mit einem Flansch (22) verbunden und der andere Flansch (20) relativ zu dem Befestigungselement (28) in einer Verbindungsrichtung (V) beweglich ist.

8. Vakuumpumpen-Dämpfer nach einem der vorhergehenden Ansprüche,
**dadurch gekennzeichnet, dass**
das Entkopplungselement (34) ein als O-Ring ausgebildetes Elastomer ist.

9. Vakuumpumpen-Dämpfer nach einem der vorhergehenden Ansprüche,
**dadurch gekennzeichnet, dass**
das Entkopplungselement (34), insbesondere mithilfe einer Aussparung (35), einer Unterlegscheibe (33) und/oder eines Formteils, in einer Position unterhalb eines Kopfstücks des Befestigungselements (28), insbesondere eines Schraubenkopfes (30), gehalten ist.

10. Vakuumpumpen-Dämpfer nach einem der vorhergehenden Ansprüche,
**dadurch gekennzeichnet, dass**
das Befestigungselement (28), insbesondere unterhalb eines Kopfstücks, vorzugsweise eines Schraubenkopfes (30), eine nicht-ebene, insbesondere konische, Treibfläche (38) umfasst.

11. Vakuumpumpe (10), welche mit einem ersten Flansch (20) eines Vakuumpumpen-Dämpfers nach einem der vorhergehenden Ansprüche verbunden ist.

12. System mit einer Vakuumpumpe (10), einem Rezipienten (12) und einem Dämpfer nach einem der Ansprüche 1 bis 10.

## Claims

1. A vacuum pump damper for the vacuum-tight connection of a vacuum pump (10) to a recipient (12), wherein a first flange (20) is connected or connectable to the vacuum pump (10) and a second flange (22) is connected or connectable to the recipient (12), said vacuum pump damper comprising
at least one decoupling member (26) which is arranged directly between mutually facing flange sides (24, 24') of the first and second flanges (20, 22); and
at least one fastening element (28), in particular a screw, by which the first and second flanges (20, 22) are connected or connectable to one another,
wherein the fastening element (28) and the flanges (20, 22) are configured to preload the decoupling member (26) in a vacuum-tight manner in a non-evacuated assembly state such that the two flanges (20, 22) are mechanically and/or electrically decoupled from one another in an evacuated operating state;
wherein a decoupling element (34) is provided at the fastening element (28), is arranged between the fastening element (28) and one of the flanges (20, 22) and is acted on by a driving surface (38) of the fastening element (28); and
wherein the two flanges (20, 22) are indirectly in contact with one another via the fastening element (28), and at least via the decoupling element (34), in the region of the fastening element (28) in the evacuated operating state,
**characterized in that**
the decoupling element (34) is already preloaded by the fastening element (28) in the non-evacuated assembly state, with the preload of the decoupling element (34) in the evacuated operating state being reduced with respect to the preload in the non-evacuated assembly state.

2. A vacuum pump damper in accordance with claim 1,
**characterized in that**
the flange side (24, 24') of the first and/or second flange (20, 22) is formed solely by an at least substantially planar annular surface.

3. A vacuum pump damper in accordance with claim 1 or claim 2,
**characterized in that**
only exactly one of the flange sides (24, 24') comprises a groove (40), in particular a round or an angular groove (40), or a step (44) which is configured to receive and/or to laterally contact the decoupling member (26), with preferably the other one of the flange sides (24', 24) being planar at least in the region of the decoupling member (26).

4. A vacuum pump damper in accordance with any one of the preceding claims,
**characterized in that**
the fastening element (28) passes through the flange side (24, 24') of the first and/or second flange (20, 22).

5. A vacuum pump damper in accordance with any one of the preceding claims,
**characterized in that**
the decoupling member (26) is configured as a damper for mechanical vibrations and/or as an electrical insulator.

6. A vacuum pump damper in accordance with any one of the preceding claims,
**characterized in that**
the decoupling member (26) comprises at least one elastomer which is in particular configured as an O-ring.

7. A vacuum pump damper in accordance with any one of the preceding claims,
**characterized in that**,
in the assembly state, the fastening element (28) is fixedly connected to one flange (22) and the other flange (20) is movable relative to the fastening element (28) in a connection direction (V).

8. A vacuum pump damper in accordance with any one of the preceding claims,
**characterized in that**
the decoupling element (34) is an elastomer configured as an O-ring.

9. A vacuum pump damper in accordance with any one of the preceding claims,
**characterized in that**
the decoupling element (34) is held in a position below a head piece of the fastening element (28), in particular a screw head (30), in particular by means of a recess (35), a washer (33) and/or a molded part.

10. A vacuum pump damper in accordance with any one of the preceding claims,
**characterized in that**
the fastening element (28) comprises a non-planar driving surface (38), in particular a conical driving surface (38), in particular below a head piece, preferably a screw head (30).

11. A vacuum pump (10) which is connected to a first flange (20) of a vacuum pump damper in accordance with any one of the preceding claims.

12. A system comprising a vacuum pump (10); a recipient (12); and a damper in accordance with any one of the claims 1 to 10.

## Revendications

1. Amortisseur de pompe à vide pour la liaison étanche au vide d'une pompe à vide (10) avec un récipient (12), une première bride (20) étant reliée ou susceptible d'être reliée à la pompe à vide (10) et une seconde bride (22) étant reliée ou susceptible d'être reliée au récipient (12),
comportant
au moins un organe de découplage (26) qui est disposé directement entre des faces (24, 24') de la première et de la seconde bride (20, 22) tournées l'une vers l'autre, et
au moins un élément de fixation (28), en particulier une vis, par lequel la première et la seconde bride (20, 22) sont reliées ou susceptibles d'être reliées entre elles,
dans lequel
l'élément de fixation (28) et les brides (20, 22) sont réalisés pour précontraindre de manière étanche au vide l'organe de découplage (26) dans un état de montage non mis sous vide, de telle sorte que dans un état de fonctionnement mis sous vide, les deux brides (20, 22) sont découplées mécaniquement et/ou électriquement l'une de l'autre, et
un élément de découplage (34) est prévu sur l'élément de fixation (28), qui est disposé entre l'élément de fixation (28) et l'une des brides (20, 22) et qui est sollicité par une surface d'entraînement (38) de l'élément de fixation (28);
dans l'état de fonctionnement mis sous vide, au niveau de l'élément de fixation (28), les deux brides (20, 22) sont en contact mutuel indirectement par l'intermédiaire de l'élément de fixation (28) et dudit au moins un élément de découplage (34) ;
**caractérisé en ce que**
déjà dans l'état de montage non mis sous vide, l'élément de découplage (34) est précontraint par l'élément de fixation (28), la précontrainte de l'élément de découplage (34) dans l'état de fonctionnement mis sous vide étant réduite par rapport à la précontrainte dans l'état de montage non mis sous vide.

2. Amortisseur de pompe à vide selon la revendication 1,
**caractérisé en ce que**
la face de bride (24, 24') de la première et/ou de la seconde bride (20, 22) est formée exclusivement par une surface annulaire au moins sensiblement plane.

3. Amortisseur de pompe à vide selon la revendication 1 ou 2,
**caractérisé en ce que**
précisément une seule des faces de bride (24, 24') présente une rainure (40) ou un gradin (44) qui est en particulier rond(e) ou angulaire et qui est réalisé(e) pour la réception et/ou l'appui latéral de l'organe de découplage (26), de préférence l'autre des faces de bride (24', 24) étant réalisée de façon plane au moins au niveau de l'organe de découplage (26).

4. Amortisseur de pompe à vide selon l'une des revendications précédentes,
**caractérisé en ce que**
l'élément de fixation (28) traverse la face de bride (24, 24') de la première et/ou de la seconde bride (20, 22).

5. Amortisseur de pompe à vide selon l'une des revendications précédentes,
**caractérisé en ce que**
l'organe de découplage (26) est réalisé sous la forme d'un amortisseur de vibrations mécaniques et/ou sous la forme d'un isolant électrique.

6. Amortisseur de pompe à vide selon l'une des revendications précédentes,
**caractérisé en ce que**
l'organe de découplage (26) contient au moins un élastomère réalisé en particulier sous la forme d'un joint torique.

7. Amortisseur de pompe à vide selon l'une des revendications précédentes,
**caractérisé en ce que**
dans l'état de montage, l'élément de fixation (28) est relié solidairement à une bride (22), et l'autre bride (20) est mobile par rapport à l'élément de fixation (28) dans une direction de liaison (V).

8. Amortisseur de pompe à vide selon l'une des revendications précédentes,
**caractérisé en ce que**
l'élément de découplage (34) est un élastomère réalisé sous la forme d'un joint torique.

9. Amortisseur de pompe à vide selon l'une des revendications précédentes,
**caractérisé en ce que**
l'élément de découplage (34) est maintenu dans une position située au-dessous d'une partie de tête de l'élément de fixation (28), en particulier d'une tête de vis (30), en particulier au moyen d'une échancrure (35), d'une rondelle (33) et/ou d'une pièce moulée.

10. Amortisseur de pompe à vide selon l'une des revendications précédentes,
**caractérisé en ce que**
l'élément de fixation (28) comporte une surface d'entraînement (38) non plane, en particulier conique, en particulier au-dessous d'une partie de tête, de préférence d'une tête de vis (30).

11. Pompe à vide (10) reliée à une première bride (20) d'un amortisseur de pompe à vide selon l'une des revendications précédentes.

12. Système comprenant une pompe à vide (10), un récipient (12) et un amortisseur selon l'une des revendications 1 à 10.
